# EUROPÄISCHE PATENTSCHRIFT

(11) **EP 0 081 088 B1**
(45) Veröffentlichungstag und Bekanntmachung des Hinweises auf die Patenterteilung: **24.09.1986**
(21) Anmeldenummer: 82110247.2
(22) Anmeldetag: 06.11.1982
(51) Int. Cl.: H01R 9/26

(54) **Trennklemme**
Circuit-breaking terminal
Borne rupteur

(30) Priorität: 26.11.1981 DE 3146914
(43) Veröffentlichungstag der Anmeldung: 15.06.1983
(73) Patentinhaber: C.A. Weidmüller GmbH & Co., D-32760 Detmold (DE)
(72) Erfinder: Dürkop, Willi, D-4930 Detmold (DE)
(74) Vertreter: Loesenbeck, Karl-Otto, Dipl.-Ing.

## Beschreibung

Die Erfindung betrifft eine Trennklemme entsprechend dem Oberbegriff des Patentanspruches 1.

Mit dem verschieblich auf der Stromschiene der Trennklemme geführten Trennschieber kann eine derartige Trennklemme an einer vorbeiführenden Sammelschiene, die die Netzspannung heranführt, angeschlossen werden. Soll die Netzspannungszufuhr zu der betroffenen Trennklemme und den an sie angeschlossenen Aggregaten, Geräten u.dgl. unterbrochen werden, werden über die Klemmschraube die Klemmbacken des Trennschiebers wieder geöffnet und der Trennschieber wird in eine in das Trennklemmengehäuse zurückgezogene Stellung, in der die Klemmbacken mit der Sammelschiene nicht mehr in Berührung stehen, zurückgeschoben.

Bei den bislang bekannten Trennklemmen hat man zwar versucht, die Verschiebbarkeit des geöffneten Trennschiebers auf der Stromschiene dadurch zu verbessern, daß man eine die Klemmschraube umgebende Kunststoffbuchse an einer Leiste des Trennklemmengehäuses führt, doch kommt es auch bei dieser Ausgestaltung immer wieder noch zu Schrägstellungen und Verkantungen beim Verschieben des geöffneten Trennschiebers auf der Stromschiene. Hierbei ist zu berücksichtigen, daß der Trennschieber in geöffnetem Zustand ein lose zusammenhängendes, recht labiles Gebilde ist, weil in diesem Zustand die beiden Klemmbacken relativ lose im sie umgebenden Backenhalter liegen. Die Verschiebekraft muß darüber hinaus ja von dem an der Klemmschraube angreifenden Schraubendreher aufgebracht werden, und für das Erzeugen dieser Verschiebekraft ist, auch unter Berücksichtigung des Abstandes des Schraubendreherangriffspunktes von der Stromschiene, der Kraftangriff ungünstig.

Der vorliegenden Erfindung liegt von daher die Aufgabe zugrunde, eine Trennklemme der gattungsgemäßen Art zu schaffen, die ein leichtgängiges, zuverlässiges Verschieben des Trennschiebers zur Sammelschiene und von dort zurück ermöglicht.

Die erfindungsgemäße Lösung ergibt sich aus dem kennzeichnenden Teil des Anspruches 1.

Durch die längliche Gleitfläche des auf die obere Klemmbacke des Trennschiebers aufgesetzten zusätzlichen und gesonderten Führungsteiles und die Führung dieser Gleitfläche am Klemmengehäuse wird der Trennschieber nunmehr relativ großflächig nicht nur an der Stromschiene, sondern auch am Klemmengehäuse geführt. Trotz des relativ labilen Zustandes des geöffneten Trennschiebers läßt sich der Trennschieber jetzt in geöffnetem Zustand einwandfrei ohne Verkantungsgefahr verschieben. Hierzu trägt auch mit bei, daß bei dieser Ausgestaltung der Kraftangriff des Schraubendrehers beim Aufbringen der Verschiebekraft nahe der neu geschaffenen Führung durch die oberseitige längliche Gleitfläche liegt.

Gemäß einer bevorzugten Ausgestaltung einer derartigen Trennklemme hintergreift das Führungsteil mit einer Abwinkelung die Klemmbacken. Einerseits läßt sich hierdurch eine besonders gute Kraftübertragung der Verschiebekraft auf die auf der Stromschiene zu verschiebenden Klemmbacken erzielen. Andererseits bietet diese Abwinkelung, wenn sie in vorteilhafter Weise mit Aufnahmen für Endbereiche der Klemmbacken versehen ist, auf sehr einfache Weise die Möglichkeit, einem ungewollten gegenseitigen Verdrehen der Klemmbacken beim Anziehen der Klemmschraube entgegenzuwirken. Dies ist von besonderem Vorteil, wenn als Klemmbacken Hohlbacken eingesetzt werden, die durchaus die Tendenz haben, beim Anziehen der Klemmschraube sich seitlich aus der Klemmenebene herauszudrehen.

Gemäß einer weiteren bevorzugten Ausführungsform ist dem Führungsteil eine weitere sehr wichtige Funktion dadurch zugeordnet, daß es hinterseitig mit einer Raste versehen ist, für die am Trennklemmengehäuse in einer der Null-Lage des Trennschiebers entsprechenden Stelle eine Rastaufnahme vorgesehen ist.

Trennklemmen werden hin und wieder so angeordnet, daß sich der Trennschieber im wesentlichen senkrecht oberhalb der Sammelschiene befindet und somit in in etwa senkrechter Richtung auf diese zu und von ihr fort bewegt werden muß. Wird nun nach der Abtrennung der Trennklemme vergessen, in der Null-Lage des Trennschiebers die Klemmschraube wieder richtig anzuziehen, kommt es durchaus vor, daß der Trennschieber von selbst aus der Null-Lage infolge betriebsbedingter Erschütterungen od.dgl. wieder auf die Sammelschiene herunterfällt. Dies ist für das Bedienungspersonal mit Lebensgefahr verbunden, da dieses ja in dem Glauben, vom Netz abgetrennt zu sein, an den nachgeordneten Geräten hantiert.

Die vorgesehene Verrastung über das neu. vorgesehene Führungsteil gewährleistet, daß der Trennschieber bei einer Einbaulage oberhalb der Sammelschiene nicht unbeabsichtigt aus der Null-Lage herausfallen kann, selbst dann nicht, wenn versehentlich die Klemmschraube nicht oder nicht ordnungsgemäß angezogen wird. Die Rastkraft läßt sich ohne weiteres so bemessen, daß einerseits ein unbeabsichtigtes Herabfallen nicht möglich ist, andererseits die Verschiebbarkeit nicht beeinträchtigt wird, dies um so mehr, als auch durch die neue Ausgestaltung im Bedarfsfall eine recht hohe Verschiebekraft ohne die Gefahr des Verkantens oder Schrägstellens des Trennschiebers aufgebracht werden kann.

Ein Ausführungsbeispiel einer derartigen Trennklemme wird nachstehend unter Bezugnahme auf die beigefügte Zeichnung beschrieben.

Es zeigen
Fig. 1 eine derartige Trennklemme in Seitenansicht,
Fig. 2 eine Einzel-Seitenansicht des Führungsteiles der Trennklemme nach Fig. 1 in vergrößertem Maßstab.

Die in Fig. 1 dargestellte Trennklemme weist innerhalb ihres Isolierstoffgehäuses 1 eine Stromschiene 2 auf, auf deren einem Ende ein Anschluß 3 für einen Leiter vorgesehen ist. Auf der Stromschiene 2 ist ferner im Bereich der anderen Klemmenseite ein Trennschieber4 verschieblich angeordnet, der im wesentlichen aus einer oberen, oberhalb der Stromschiene 2 befindlichen Klemmbacke 5 und einer unteren, unterhalb der Stromschiene 2 befindlichen Klemmbacke 6 besteht, wobei zum festen Zusammenklemmen der Klemmbacken 5 und 6 auf der Stromschiene 2 und/oder einer vor einer Anreihung derartiger Trennklemmen vorbeiführenden, in Fig. 1 strichpunktiert angedeuteten Sammelschiene 7 eine Klemmschraube 8 vorgesehen ist. Die Sammelschiene 7 bringt die Netzspannung zu der Anreihung von Trennklemmen.

Um den Trennschieber 4, der bei gelösten Klemmbacken 5, 6 ein relativ labiles Gebilde ist, auf der Stromschiene 2 einwandfrei zur Sammelschiene 7 hin (Stellung in Fig. 1 dargestellt) oder unter Abtrennung der Trennklemme vom Netz in eine rückwärtige, in das Trennklemmengehäuse hineingeschobene Stellung leichtgängig und ohne Verkantungsgefahr verschieben zu können, ist auf der oberen Klemmbacke 5 des Trennschiebers 4 ein aus Kunststoff bestehendes Führungsteil 9 befestigt, das oberseitig eine längliche Gleitfläche 10 aufweist, die an der Innenfläche der oberen Begrenzungswand 1 des Isolierstoffgehäuses 1 geführt ist. Das Führungsteil 9 weist ferner eine Schraubendreherführungsöffnung 11 auf, die zu einer Aufnahmekammer 12 führt, in der der Schraubenkopf der Klemmschraube 8 liegt. Die Bohrungswand der Schraubendreherführungsöffnung 11, über die mittels des Schraubendrehers die Verschiebekraft für den Trennschieber 4 übertragen wird, liegt somit unmittelbar angrenzend an die obere längliche Gleitfläche 10. In der oberen Begrenzungswand 1a ist eine längliche Durchbrechung 1 b vorgesehen, in der der Schraubendreher bei einem Verschieben des Trennschiebers 4 hin- und herwandern kann.

Das Führungsteil 9 weist des weiteren eine Öffnung 13 für einen Prüfstecker auf.

Das Führungsteil 9 ist an seinem hinteren unteren Ende mit einer nach unten weisenden Abwinkelung 14 versehen, die sowohl die obere Klemmbacke 5 wie auch die untere Klemmbacke 6 des Trennschiebers 4 hintergreift. Die Abwinkelung 14 weist eine Durchbrechung 15 auf, durch die die Stromschiene 2 hindurchtreten kann. Die Abwinkelung 14 bildet ferner durch einen seitlich angeformten, nach vorne vorspringenden Steg 16 eine Aufnahme für die hinteren Enden der oberen Klemmbacken 5 und 8, die sich seitlich mit ihren Endbereichen an den Steg 16 anlegen, dergestalt, daß sie sich beim Anziehen der Klemmschraube 8 nicht mehr seitlich aus der Klemmebene herausdrehen können, wie es insbesondere dann geschehen kann, wenn man die Klemmbacken 5 und 6 als Hohlbacken ausbildet.

Das Führungsteil 9 kann auf der oberen Klemmbacke 5 festgeklemmt werden. Hierzu ist mittels einer vorderseitigen Materialschulter 17 eine Aufnahme 18 gebildet, die gegenüberliegend der Materialschulter 17 durch die infolge der Verwendung von Kunststoffmaterial begrenzt elastische Abwinkelung 14 begrenzt ist.

Das Führungsteil 9 weist ferner eine Raste auf, mit der eine leichte Verrastung des Trennschiebers 4 in seiner Null-Lage, d.h. in der in die Klemme eingeschobenen Stellung abständig zur Sammelschiene 7 möglich ist. Hierzu ist im hinteren Bereich des Führungsteiles 9 eine Federleiste 19 angeformt, die an ihrem hinteren Ende unterseitig einen Rastnoppen 20 trägt. An dem Isolierstoffgehäuse 1 der Trennklemme ist an entsprechender Stelle ein Gegenrastkörper 21 angeformt. Die Verrastung in der Null-Lage bewirkt, daß bei einer ^{**}. Trennklemmenanordnung senkrecht oder etwa senkrecht oberhalb einer Sammelschiene der Trennschieber 4 nicht unbeabsichtigt aus der Null-Lage auf die die Netzspannung führende Sammelschiene herabfallen kann, selbst dann nicht, wenn versehentlich die Klemmschraube 8 in der Null-Lage nicht oder nicht ordnungsgemäß wieder an gezogen wurde.

## Patentansprüche

1. Trennklemme mit einem auf der Stromschiene (2) der Trennklemme geführten Klemmbacken (5,6) und eine Klemmschraube (8) aufweisenden Trennschieber zum Anschließen an eine vorbeiführende Sammelschiene (7), dadurch gekennzeichnet, daß auf der oberen Klemmbacke (5) des Trennschiebers (4) ein oberseitig eine längliche Gleitfläche (10) aufweisendes, mit dieser am Klemmengehäuse (1,1 a) geführtes Führungsteil (9) angeordnet ist, das mit einer Schraubendreher-Führungs-Öffnung (11) versehen ist.

2. Trennklemme nach Anspruch 1, dadurch gekennzeichnet, daß das Führungsteil (9) hinterseitig mit einer nach unten weisenden Abwinkelung (14) versehen ist, die die Klemmbacken (5 und 6) des Trennschiebers (4) hintergreift.

3. Trennklemme nach Anspruch 2, dadurch gekennzeichnet, daß die Abwinkelung (14) Aufnahmen für die Endbereiche der Klemmbacken (5 und 6) aufweist.

4. Trennklemme nach Anspruch 3, dadurch gekennzeichnet, daß zur Bildung der Aufnahmen seitlich an die Abwinkelung (14) ein nach vorn vorspringender Steg (16) angeformt ist.

5. Trennklemme nach Anspruch 2, dadurch gekennzeichnet, daß die Abwinkelung (14) eine Durchbrechung (15) zum Durchtritt der Stromschiene (2) aufweist.

6. Trennklemme nach Anspruch 2, dadurch gekennzeichnet, daß die Abwinkelung (14) zusammen mit einer ihr gegenüberliegenden unterseitigen Materialschulter (17) des Führungsteiles (9) eine Aufnahme (18) für die obere Klemmbacke (5) bildet.

7. Trennklemme nach Anspruch 1, dadurch gekennzeichnet, daß in dem Führungsteil (9) eine weitere Öffnung (13) für einen Prüfstecker vorgesehen ist.

8. Trennklemme nach Anspruch 1, dadurch gekennzeichnet, daß hinterseitig an dem Führungsteil (9) eine Raste (19,20) vorgesehen ist, für die am Isolierstoffgehäuse (1) der Trennklemme an einer der Null-Lage des Trennschiebers (4) entsprechenden Stelle eine Gegenraste (21) vorgesehen ist.

9. Trennklemme nach Anspruch 1, dadurch gekennzeichnet, daß an das Führungsteil (9) hinterseitig eine Federleiste (19) angeformt ist, die an ihrem hinteren Ende unterseitig einen Rastnoppen (20) aufweist.

10. Trennklemme nach Anspruch 1, dadurch gekennzeichnet, daß die obere Begrenzungswand (1a) des Isolierstoffgehäuses (1) in dem Bereich, in dem die Gleitfläche (10) des Führungsteiles (9) an ihr geführt ist, eine längliche Durchbrechung (15) aufweist

## Claims

1. A disconnection terminal comprising a disconnection slider which is guided on the current bar (2) of the disconnection terminal and which has clamping jaws (5, 6) and a clamping screw (8), for connection to a bus bar (7) leading therepast, characterised in that disposed on the clamping jaw (5) of the disconnection slider (4) is a guide portion (9) which on its top has an elongate sliding surface (10) and which is guided therewith on the terminal housing (1, la) and which is provided with a screwdriver guide opening (11).

2. A disconnection terminal according to claim 1 characterised in that the guide portion (9) is provided in its rearward part with a downwardly extending bent-over portion (14) which engages behind the clamping jaws (5 and 6) of the disconnection slider (4).

3. A disconnection terminal according to claim 2 characterised in that the bent-over portion (14) has means for receiving the end regions of the clamping jaws (5 and 6).

4. A disconnection terminal according to claim 3 characterised in that a forwardly projecting web portion (16) is arranged laterally on the bent-over portion (14) to form the receiving means.

5. A disconnection terminal according to claim 2 characterised in that the bent-over portion (14) has an opening (15) therethrough for the bus bar (2) to pass therethrough.

6. A disconnection terminal according to claim 2 characterised in that the bent-over portion (14) together with an underneath material shoulder (17), which is in opposite relationship thereto, of the guide portion (9), forms a receiving means (18) for the upper clamping jaw (5).

7. A disconnection terminal according to claim 1 characterised in that a further opening (13) for a test plug is provided in the guide portion (9).

8. A disconnection terminal according to claim 1 characterised in that a detent means (19, 20) is provided on the guide portion (9) in the rear part thereof, and a further detent means (21) for cooperating with the detent means (19,20) is provided on the insulating housing (1) of the disconnection terminal at a location corresponding to the neutral position of the disconnecticn slider (4).

9. A disconnection terminal according to claim 1 characterised in that formed on the guide portion (9) in the rearward part thereof is a spring bar (19) which at its rearward end has a detent knob (20) on its underside.

10. A disconnection terminal according to claim 1 characterised in that the upper boundary wall (1a) of the insulating housing (1) has an elongate opening (15) therethrough, in the region in which the sliding surface (10) of the guide portion (9) is guided on said wall.

## Revendications

1. Borne rupteur comprenant un curseur de rupture guidé sur le rail conducteur (2) de la borne rupteur et présentant des mâchoires de serrage (5,6) et une vis de serrage (8), en vue d'être raccordée à une barre collectrice (7) passant devant, caractérisée en ce qu'une pièce de guidage (9) présentant sur son côté supérieur une surface de guidage longlitudinale (10) et guidée par celle-ci contre le boîtier (1, la) de la borne est montée sur la mâchoire de serrage supérieure (5) du curseur de rupture (4), la pièce (9) étant munie d'une ouverture de guidage (11) pour un tournevis.

2. Borne rupteur selon la revendication 1, caractérisée en ce que la pièce de guidage (9) est munie sur son côté arrière d'une partie coudée (14) orientée vers le bas, qui s'engage à l'arriére des mâchoires de serrage (5 et 6) du curseur de rupture (4).

3. Borne rupteur selon la revendication 2, caractérisée en ce que la partie coudée (14) comprend des dispositifs de retenue pour les régions d'extrémité des mâchoires de serrage (5 et 6).

4. Borne rupteur selon la revendication 3, caractérisée en ce qu'une membrure (16) faisant saillie vers l'avant est constituée latéralement sur la partie coudée (14) pour former les dispositifs de retenue.

5. Borne rupteur selon la revendication 2, caractérisée en ce que la partie coudée (14) comprend un passage (15) destiné au passage du rail conducteur (2).

6. Borne rupteur selon la revendication 2, caractérisée en ce que la partie coudée (14) forme avec un épaulement (17) situé à l'opposé sur le côté inférieur de la pièce de guidage (9) un logement (18) pour la mâchoire de serrage supérieure (5).

7. Borne rupteur selon la revendication 1, caractérisée en ce qu'une autre ouverture (13) destinée à une fiche de test est prévue dans la pièce de guidage (9).

8. Borne rupteur selon la revendication 1, caractérisée en ce qu'un dispositif à enclenchement (19,20) est prévu à l'arrière de la pièce de guidage, destiné à une contre-élément d'arrêt (21) dans le logement en matière isolante (1) de la borne rupteur dans une position correspondant à la position de repos du curseur de rupture (4).

9. Borne rupteur selon la revendication 1, caractérisée en ce que la pièce de guidage (9) comprend sur son côté arrière un appendice élastique (19) présentant à son extrémité arrière et sur son côté inférieur une saillie d'arrêt (20).

10. Borne rupteur selon la revendication 1, caractérisée en ce que la paroi limite supérieure (la) du logement (1) en matière isolante présente un passage longitudinal (15), dans la région dans laquelle la surface de guidage (10) de la pièce de guidage (9) est guidée sur lui.
